# EUROPÄISCHE PATENTSCHRIFT

(11) **EP 0 950 766 B1**
(45) Veröffentlichungstag und Bekanntmachung des Hinweises auf die Patenterteilung: **17.04.2002**
(21) Anmeldenummer: 98119676.9
(22) Anmeldetag: 17.10.1998
(51) Int. Cl.: E02D 29/14

(54) **Ausgleichringe für Schachtabdeckungen und Strasseneinläufe**
Adjustment rings for manhole covers and gullies
Anneau réglable pour couvercles de regard et de bouches d'égout

(30) Priorität: 15.04.1998 DE 19816559
(43) Veröffentlichungstag der Anmeldung: 20.10.1999
(73) Patentinhaber: Klein, Walter, 76669 Bad Schönborn (DE)
(72) Erfinder: Klein, Walter, 76669 Bad Schönborn (DE)
(74) Vertreter: Blumenröhr, Dietrich

(56) Entgegenhaltungen:
- DE-A- 3 503 855
- US-A- 5 470 172
- US-A- 5 482 400
- US-A- 5 513 926
- US-A- 5 564 855

## Beschreibung

Die Erfindung geht aus von einem Ausgleichsring gemäß dem Oberbegriff von Anspruch 1 und betrifft ein Ringsystem aus Kunststoff und insbesondere aus Polypropylen mit dem Anspruch, die erforderlichen Neigungen und Höhenlagen zur exakten Auflage der handelsüblichen Schachtabdeckungen und Straßeneinläufe im Kanal- und Straßenbau herzustellen.

Ein System mit dem gleichen Anspruch ist aus DE 3123373 A1 bekannt. Dieses System versucht, den Ansprüchen für die Schachtabdeckungen gerecht zu werden. Materialaussagen hierzu gibt es keine. Unter Verwendung von Beton ist davon auszugehen, dass - durch die hierfür erforderliche Mindeststärke der einzelnen Teile - eine Systemgesamtstärke erzielt wird, die den Praxiswerten nicht gerecht wird. Für den Bereich zwischen Schachtkonus 106 und Unterkante Schachtabdeckung 100 (s. Fig. 24) liegt - bedingt durch die Systemteile der Schächte - eine Bauhöhe zwischen 5 und 25 cm vor.

Aus Gründen der Herstellungstechnik sowie der Bruchgefahr auf der Baustelle, vor und während des Einbauens, beträgt die Mindeststärke eines Ringes aus Beton - mit dem Durchmesser der Schachtabdeckungen von 625 mm - mind. 5 cm.
Da immer zwei verschiedene Neigungen an der Straßenoberfläche gleichzeitig einzustellen sind - Längs- und Querneigung - ist die Kombination der Fig. 1 zweimal anzuwenden, da mit einer Kombination nur eine bestimmte Neigung erzielt werden kann. Somit beträgt die Systemstärke für die Teile 1 nach Fig. 1 = 5 cm x 2 x 2 = 20 cm, und für die Teile 21 nach Fig. 7 bei einer mittleren Stärke von 7,5 cm (Staffelungshöhe 5 cm ) = 7,5 cm x 2 = 15 cm, die Gesamtstärke somit 35 cm als Minimum. Da in diesem Bereich keine Steigeisen vorhanden sind, kann dieses Maß auch aus Gründen der Einstiegssicherheit nicht beliebig ausgedehnt werden. Somit ist der Bereich, der in der Praxis die Regel ist - zwischen 5 und 25 cm - in keiner Weise abgedeckt bzw. eine Anwendung der Teile nach DE 3123373 A1 nicht möglich.

Aus der US 5,513,926 ist ein Ausgleichsring der eingangs genannten Art bekannt, der aus Kunststoff besteht und die vorstehend beschriebenen Größenbeschränkungen von Betonringen vermeidet. Vielmehr sind die Kunststoffringe in viel dünneren Stärken und mit viel genaueren und kleineren Abstufungen fertigbar, so dass durch geeignete Kombination mehrerer Kunststoffringe tatsächlich das jeweilige Neigungs- und Höhenniveau für die Oberseite der Kanalschächte bzw. Straßeneinläufe erzielt werden kann. Die in der US 5,513,926 beschriebenen Ausgleichsringe weisen an ihrer Oberseite einen Vorsprung in Form eines vertikal vorstehenden und umlaufenden Randes auf, der mit einer entsprechenden Aussparung auf der Ringunterseite des über ihm anzuordnenden Ausgleichsrings nach der Art einer Nut- und Feder-Verbindung zusammengefügt werden kann. Als Ergebnis erhält man eine formschlüssige Verbindung zweier Ausgleichsringe, die auch Seitenkräfte in Horizontalrichtung aufnehmen kann.

Die US 5,513,926 beschreibt folglich die Möglichkeit, die erforderlichen Längs- und Querneigungen sowie die exakte Straßenhöhe mit einer Systembauhöhe zu erzielen, welche durch den Bereich der handelsüblichen Schachtbauteile vorgegeben ist. Unter Verwendung von Polypropylen-Ringen, welche mit einer Mindeststärke von 5 mm gefertigt werden können, ist dies möglich.

Unter der Annahme, dass zur Neigungseinstellung 2-3 Ringe 1 und zur Höhenanpassung nochmals 2 Ringe 11 erforderlich sind, ergibt sich eine Systembauhöhe für den "Schrägstellungsbereich" von 20 bis 30 mm.
Zum Beispiel :
Querneigung = 2 % - erfordert einen Neigungsring mit 2 % verlegt 90° zur Straßenlängsachse.
Längsneigung = 4 % - erfordert zwei Neigungsringe mit 2 % verlegt in Achsrichtung der Straße.
Verbleibende Höhendifferenz = 27 mm - erfordert einen Höhenausgleichring mit 20 mm und einen Ring mit 7 mm Bauhöhe.

Somit sind für den Feineinstellungsbereich in der Regel 4 - 5 Ringe mit einer Bauhöhe zwischen 5 und 20 mm erforderlich. Die verbleibende Bauhöhe kann mit den handelsüblichen Betonausgleichringen mit 60 - 80 - und 100 mm Bauhöhe geschlossen werden. Das neue System wird jedoch diese Baustärken übernehmen, und durch einen 40 mm starken Ring erweitern. Somit ist eine durchgängige Bauweise mit dem neuen Werkstoff möglich.

Die Verwendung dieser Bauteile aus Polypropylen bringt erhebliche Vorteile in der Handhabung auf der Baustelle und beim Transport durch eine enorme Gewichtseinsparung und durch die Unempfindlichkeit gegen Beschädigungen .

Durch die Anwendung der Neigungs- und Höhenausgleichringe entfällt die heute übliche Praxis, einen Mörtel in diesem "Schrägstellungsbereich" zu verwenden. Die Schrägstellung wird z.Z. mit Keilen oder sonstigen Teilen voreingestellt und dann der Hohlraum dazwischen mit Mörtel ausgefüllt.

Dieser Vermörtelungsbereich ist ein Schwachpunkt, der - oft deutlich sichtbar - ein Absetzen der Schachtabdeckung ermöglicht. Der Schwachpunkt liegt in der zumeist unsachgemäßen Ausführung - welche das Erzeugen von Hohlräumen im Mörtelgefüge nicht ganz ausschließen kann - und in der Beanspruchung durch Frosteinwirkung. Beides führt durch die enorme Belastung aus dem Schwerlastverkehr zu einer Deformation des Mörtels in diesem kritischen Bereich. Der Schachtdeckel - genauer die Schachtdeckelauflage - setzt sich auf das darunter anstehende stabile Bauteil.

Dieses Absetzverhalten ist bei einer Verwendung der Polypropylen Ringe ausgeschlossen, da eine Zerstörung durch Druck - aus den Verkehrslasten - sowie durch Witterungseinflüssen - wie Frost - nachweislich nicht möglich ist. Somit ist eine entscheidend bessere Haltbarkeit gegeben. Außerdem ist ein Einbauvorteil in Bezug auf die Bauzeit möglich.

Die Verwendung eines Kunststofffüllers als Übergangsverbindung zwischen dem obersten Poly-Ring 101 und der Schachtabdeckung 100 erbringt weitere Bauzeitvorteile und ist im Gesamtsystem vorgesehen.

Die bisherige Beschreibung bezieht sich auf die Schachtabdeckungen. Alle beschriebenen Vorteile und die Nachteile der heutigen Bauweise gelten auch für den Einbau von Straßeneinlaufrosten.

Die Bauformen der Ringe hierfür unterscheiden sich natürlich in ihrer Grundform, welche der Fig. 10 und 14 entsprechen.

Die in dem genannten Stand der Technik beschriebenen Ausgleichsringe lassen sich jedoch nicht dazu verwenden, eine in vielen Ländern Europas als oberstes Bauteil eines Kanalschachts bzw. eines Straßeneinlaufs übliche Schachtabdeckung dauerhaft und auf dem richtigen bzw. erforderlichen Höhenniveau aufzunehmen, da diese Schachtabdeckungen in der Regel aus Beton bestehen und eine beträchtliche Höhe aufweisen, wodurch deren Gewicht entsprechend hoch ist.

Hiervon ausgehend liegt der vorliegenden Erfindung die Aufgabe zugrunde, einen Ausgleichsring gemäß dem Oberbegriff von Anspruch 1 zur Verfügung zu stellen, der die Vorteile des aus D1 bekannten Ausgleichsrings aufweist und gleichzeitig dazu in der Lage ist, eine Schachtabdeckung dauerhaft und höhenexakt aufzunehmen.

Diese Aufgabe wird erfindungsgemäß gelöst durch einen Ausgleichsring mit den Merkmalen von Anspruch 1. Ein solcher Ausgleichsring besitzt den wesentlichen Vorteil, dass die noppenartigen weiteren Vorsprünge das Abfließen von zwischen Schachtabdeckung und Ausgleichsring einzufügendem Klebstoff, also insbesondere von Mörtel, nicht behindern und somit gewährleisten, dass sich die Schachtabdeckung unter Verdrängung des überschüssigen Klebstoffmaterials auf die noppenartigen Vorsprünge auflegt, wobei sie in der Endposition auf den Klebstoff und insbesondere dem Mörtelbett schwimmt, hierauf also keine Kraft mehr ausübt, was eine großflächige Anlage der Schachtabdeckung an dem Klebstoff ermöglicht. Die noppenartigen Vorsprünge garantieren somit zum einen, dass die Schachtabdeckung tatsächlich die Vorsprünge beaufschlagt und auf diesen aufliegt und somit das geforderte Höhenniveau aufweist und zum anderen, dass die großflächige Anlage der Schachtabdeckung am Klebstoff auch einen entsprechend guten Haftverbund ergibt.

Weitere Vorteile und Merkmale der vorliegenden Erfindung ergeben sich aus Details, welche den Fig. 1 bis 9 zu entnehmen sind.

Das in Fig. 1 gezeigte Detail dient der Vorgabe der Neigungsrichtung.

Das in Fig. 4 gezeigte Detail dient der Anzeige der Ringstärke

Die in Fig. 2 (gemäß Patentansprüchen 8 und 9) gezeigte Abweichung von der Systemsenkrechten > 90° erfolgt in Abstufungen von 0,5 %. Es wird verschiedene Ringe 1 im Bereich von 0,5 % bis 10 % geben, die in Kombination von mind. 2 Ringen - um 90° versetzt - die erforderliche Quer - und Längsneigung ergeben. Dieses Prinzip ist für die Bauteile 1, 11 nach Fig. 1 und 4 anwendbar, da eine kreisrunde Bauform dies ermöglicht.

Die in Fig. 5 (gemäß Patentanspruch 7) dargestellte Ringfläche dient als Höhenausgleichring 11. Es wird Ringstärken zwischen 5 und 100 mm geben. Drei Ringe wird es mit 2 mm voneinander abweichenden Stärken geben, beginnend bei 5 mm über 7 mm bis 9 mm. Somit ist in Kombination von 2 - 3 Ringen eine millimetergenaue Bauhöhe zu erzielen.

Für die Bauteile 31, 41, 51, 61, 71, 81 nach Fig. 10 - 13 - 16 - 19 - 20 und 21 ist das Prinzip, wie es für Fig. 2 beschrieben ist, nicht möglich da die Grundform (Rechteck) dies nicht ermöglicht. Somit sind für die in Fig. 12 - 14 - 22 und 23 gezeigte Abweichung aus der Systemsenkrechten jeweils verschiedene Bauteile erforderlich.

Da es für die Straßeneinläufe jedoch nur zwei mögliche Querneigungen gibt
- 2,5% bei der Rinnenführung am Fahrbahnrand, oder
- 0,00 % bei einer Rinnenführung in Fahrbahnmitte
wird das Bauteil nach Fig. 14 und 23 mit je diesen beiden Neigungen gefertigt.

Somit ist lediglich für das Bauteil 31, 61 nach Fig. 12 und 22 eine Abstufung gemäß Fig. 2 erforderlich.

Die in Fig. 2 und 5 gezeigten Noppen 2, 12 auf der Ringoberfläche 1a, 11a sind dazu geeignet, eine Verbindung zwischen den Ringen herzustellen. Damit ist eine ausreichende Stabilität während der Einbauphase gewährleistet (gemäß Patentansprüchen Nr. 1, 2, 5, 6). Weiter ist zwischen den Ringen kein weiteres Verbindungselement erforderlich. Lediglich zwischen dem Schachtkonus 106 aus Beton und dem ersten Polyring 105, (Fall A) sowie zwischen dem obersten Polyring 101 und der Schachtabdeckung 100 (Fall B) ist ein Verbindungselement aus einer Zementschlämme oder einem Kunststofffüller erforderlich (siehe Fig. 24). Die Stärke dieses Verbindungselementes beträgt im Falle A ca. 2 - 3 mm, um die Unebenheiten der Schachtkonusoberfläche auszugleichen. Im Fall B ist die Stärke abhängig von der Noppenhöhe gem. Fig. 2 und 5 und wird ca. 3 mm betragen.

Die Noppen 112 stellen bis zur Aushärtung des zuvor beschriebenen Verbindungselementes die Auflage für die Schachtabdeckung 100 her. Siehe hierzu Fig. 24. Die Anordnung der Noppen und deren Anzahl ermöglicht es, die relative Unebenheit der Schachtabdeckungsunterseite zu relativieren.

Die in Fig. 3 und 6 (gemäß Patentansprüchen 5 und 6) gezeigten Aussparungen 7, 17 an der Unterseite 1b, 11b des Ringes 1, 11 dienen der Gewichtsreduzierung und zur schnelleren Auskühlung in der Produktion.

Die in Fig. 2, 3, 5 und 6 (gemäß Patentanspruch 1) gezeigten Aufkantungen 3, 4, 13, 14 an der Ringaußen- und -innenseite dienen zum einen der Stabilität der Ringe untereinander, zum anderen sind die Aufkantungen dazu da, für die als Verbindungselement zwischen oberstem Ring 112 (siehe Fig. 24) und Schachtabdeckung 100 eingebrachte Zementschlämme oder den Kunststofffüller als sogenannte Abstreichkanten zu dienen. Dadurch ist eine immer gleiche Einbaustärke gesichert.

Der in Fig. 7 und 8 gezeigte Ring 21 ist als Systemanfangsring vorgesehen. Er ist als oberer Abschluss des Schachtkonuses 106 aus Beton in diesen bauseits zu integrieren. Dadurch entfällt in diesem Bereich das zuvor beschriebene Verbindungselement.

Der in Fig. 9 (gemäß Patentanspruch 2) gezeigte Noppenhut 26 ermöglicht eine Feinausrichtung am obersten Ring 112 durch Aufsetzen der Bauteile 26 an der Stelle, die noch nicht den erforderlichen Höhen - oder Neigungswerten entspricht. Das Bauteil 26 wird kraftschlüssig auf die Noppen 112 aufgesetzt. Der Hohlraum zwischen Ringgrundfläche und Schachtabdeckungsunterkante wird mit der zuvor schon beschriebenen Zementschlämme oder dem Kunststofffüller ausgefüllt, welcher den Kraftschluss herstellt.

Die in Fig. 10 bis 23 gezeigten Bauteile (31, 41, 51, 61, 71, 81) für die Straßeneinläufe erhalten ebenfalls ein Noppensystem, welches zur Stabilität während der Einbauphase dient. Die Aufkantung an der Ringaußen- und -innenseite ist nicht erforderlich.

Es sei angemerkt, dass als Material für die Kunststoffringe insbesondere Polypropylen in Frage kommt, gegebenenfalls unter Zumischung von Graphit.

## Patentansprüche

1. Ausgleichsring für Kanalschächte und Straßeneinläufe mit insbesondere vertikaler Schachtachse, wobei der Ring (1, 11, 21, 31, 41, 51, 61, 71, 81, 101, 102, 103, 104, 105) aus Kunststoff hergestellt ist, wobei der Ausgleichsring zumindest einen sich parallel zur Ringachse erstreckenden Vorsprung (2, 3, 4, 12, 13, 14, 22, 23, 24, 112) aufweist, wobei der Vorsprung aus einem vertikal vorstehenden und umlaufenden äußeren und/oder inneren Rand (3, 4, 13, 14, 23, 24) besteht, der an der Oberseite (1a, 11a, 21a) des sich im eingebauten Zustand etwa in Horizontalebene erstreckenden Ausgleichsrings angeordnet ist und, wobei der Ausgleichsring (1, 11, 21) eine an die Position und Form des Vorsprungs (3, 4, 13, 14, 23, 24) angepasste Aussparung (5, 6, 15, 16) aufweist, die insbesondere an der Unterseite (1b, 11b, 21b) des Ausgleichsrings vorgesehen ist und zur Aufnahme des Vorsprungs eines darunter angeordneten Ausgleichsrings dient,
**dadurch gekennzeichnet,**
**dass** mehrere vertikal vorstehende weitere Vorsprünge (2, 12, 22, 112) vorgesehen sind und aus über die Oberseite (1a, 11a, 21a) des Ausgleichsrings verteilt angeordneten Abstandselementen (2, 12, 22, 112) bestehen, die noppenartig ausgebildet sind und eine von der Oberseite beabstandete Auflage für einen darüber anzuordnenden Ring (100) bilden.

2. Ausgleichsring nach zumindest Anspruch 1,
**dadurch gekennzeichnet,**
**dass** die Abstandselemente (2, 12, 22) zur Änderung des Höhenniveaus der Auflagefläche mit zusätzlichen Abstandselementen (26) formschlüssig verbindbar sind.

3. Ausgleichsring nach Anspruch 1,
**dadurch gekennzeichnet, dass** der Kunststoff zumindest teilweise aus Recyclingmaterial besteht.

4. Ausgleichsring nach zumindest einem der vorstehenden Ansprüche,
**dadurch gekennzeichnet,**
**dass** der Kunststoff im Wesentlichen aus Polypropylen, insbesondere unter Zumischung von Graphit, besteht.

5. Ausgleichsring nach zumindest einem der vorstehenden Ansprüche,
**dadurch gekennzeichnet,**
**dass** der Ausgleichsring (1, 11) auf seiner Unterseite (1b, 1b) zumindest eine und insbesondere mehrere verteilt über die Unterseite angeordnete weitere Aussparungen (7, 17) aufweist.

6. Ausgleichsring nach zumindest Anspruch 5,
**dadurch gekennzeichnet,**
**dass** die zumindest eine weitere Aussparung derart positioniert und ausgebildet ist, dass die hiervon belassenen Bereiche des Ausgleichsrings eine im Wesentlichen gleiche Wandstärke aufweisen.

7. Ausgleichsring nach zumindest einem der vorstehenden Ansprüche,
**dadurch gekennzeichnet,**
**dass** der Ausgleichsring (11, 51, 81) zur Verwendung als Höhenausgleichsring mit im Wesentlichen parallel zueinander verlaufender und sich im Wesentlichen senkrecht zur Ringachse erstreckender Ober- und Unterseite (11a, 11b) versehen ist.

8. Ausgleichsring nach zumindest einem der vorstehenden Ansprüche,
**dadurch gekennzeichnet,**
**dass** der Ausgleichsring (1, 31, 41, 61, 71) zur Verwendung als Neigungsausgleichsring mit im Wesentlichen geneigt zueinander verlaufender Ober- und Unterseite (1a, 1b) versehen ist, und dass die Neigung zwischen Ober- und Unterseite etwa zwischen einem und zehn Prozent beträgt.

9. Ausgleichsring nach zumindest Anspruch 8,
**dadurch gekennzeichnet,**
**dass** die Unterseite (1b) des Neigungsausgleichsrings (11, 31, 41, 61, 71) im Wesentlichen senkrecht zur Ringachse verläuft und die Oberseite (1a) gegenüber der Senkrechten zur Ringachse im Wesentlichen eine Neigung von etwa zwischen ein und zehn Prozent aufweist.

10. Ausgleichsringsystem zum Höhen- und/oder Neigungsausgleich, bestehend aus zumindest zwei übereinander angeordneten Ausgleichsringen (101, 102, 103, 104, 105) nach zumindest einem der vorstehenden Ansprüche.

## Claims

1. Compensating ring for gullies and street drains having, especially, a vertical shaft axis, the ring (1, 11, 21, 31, 41, 51, 61, 71, 81, 101, 102, 103, 104, 105) being made of plastics, the compensating ring having at least one projection (2, 3, 4, 12, 13, 14, 22, 23, 24, 112) extending parallel to the axis of the ring, the projection consisting of a vertically projecting circumferential outer and/or inner rim (3, 4, 13, 14, 23, 24) arranged on the upper side (1a, 11a, 21a) of the compensating ring, which ring extends approximately in a horizontal plane in the installed state, and the compensating ring (1, 11, 21) having a recess (5, 6, 15, 16) matched to the position and shape of the projection (3, 4, 13, 14, 23, 24), which recess (5, 6, 15, 16) is provided especially on the lower side (1b, 11b, 21b) of the compensating ring and serves for receiving the projection of a compensating ring arranged underneath,
**characterised in that**
a plurality of vertically projecting further projections (2, 12, 22, 112) are provided and consist of spacer elements (2, 12, 22, 112) distributed over the upper side (1a, 11a, 21a) of the compensating ring, which spacer elements (2, 12, 22, 112) are of knob-like construction and provide support, at a distance from the upper side, for a ring (100) to be arranged on top of them.

2. Compensating ring according to at least claim 1,
**characterised in that**
the spacer elements (2, 12, 22) can be interlockingly connected to additional spacer elements (26) in order to alter the height of the support surface.

3. Compensating ring according to claim 1,
**characterised in that**
the plastics consists at least partly of recycled material.

4. Compensating ring according to at least one of the preceding claims,
**characterised in that**
the plastics consists substantially of polypropylene, especially mixed with graphite.

5. Compensating ring according to at least one of the preceding claims,
**characterised in that**
the compensating ring (1, 11) has on its lower side (1b, 11b) at least one further recess (7, 17) and especially a plurality of further recesses (7, 17) distributed over the lower side.

6. Compensating ring according to at least claim 5,
**characterised in that**
the at least one further recess is so positioned and configured that the regions of the compensating ring that are left have substantially the same wall thickness.

7. Compensating ring according to at least one of the preceding claims,
**characterised in that**
for use as a height-compensating ring, the compensating ring (11, 51, 81) is provided with upper and lower sides (11a, 11b) that extend substantially parallel to one another and substantially perpendicularly to the axis of the ring.

8. Compensating ring according to at least one of the preceding claims,
**characterised in that**
for use as a slope-compensating ring, the compensating ring (1, 31, 41, 61, 71) is provided with upper and lower sides (1a, 1b) that are substantially inclined relative to one another, and the inclination between the upper and lower sides is approximately from 1 to 10 %.

9. Compensating ring according to at least claim 8,
**characterised in that**
the lower side (1b) of the slope-compensating ring (11, 31, 41, 61, 71) extends substantially perpendicularly to the axis of the ring, and the upper side (1a) has an inclination of approximately from 1 to 10 % relative to the perpendicular to the axis of the ring.

10. Compensating ring system for height- and/or slope-compensation, consisting of at least two compensating rings (101, 102, 103, 104, 105) in accordance with at least one of the preceding claims arranged one on top of another.

## Revendications

1. Anneau de réglage pour couvercles de regards et de bouches d'égout avec notamment un axe de couvercle vertical, l'anneau (1, 11, 21, 31, 41, 51, 61, 71, 81, 101, 102, 103, 104, 105) étant fabriqué en matière plastique, l'anneau de réglage présentant au moins une saillie (2, 3, 4, 12, 13, 14, 22, 23, 24, 112) s'étendant parallèlement à l'axe de l'anneau, la saillie étant constituée d'un bord (3, 4, 13, 14, 23, 24) périphérique extérieur et/ou intérieur et dépassant verticalement, placé sur le côté supérieur (1a, 11a, 21a) de l'anneau de réglage s'étendant, à l'état monté, approximativement dans un niveau horizontal, et l'anneau de réglage (1, 11, 21) présentant un évidement (5, 6, 15, 16) adapté à la position et à la forme de la saillie (3, 4, 13, 14, 23, 24), lequel évidement est prévu notamment sur le côté inférieur (1b, 11b, 21b) de l'anneau de réglage et sert à loger la saillie d'un anneau de réglage placé en-dessous, **caractérisé en ce que** plusieurs saillies (2, 12, 22, 112) supplémentaires dépassant verticalement sont prévues et sont constituées d'éléments d'espacement (2, 12, 22, 112), formés comme des boutons, répartis sur-le côté supérieur (1a, 11a, 21a) de l'anneau de réglage, et forment un appui à distance du côté supérieur pour un anneau (100) à disposer au-dessus.

2. Anneau de réglage selon au moins la revendication 1, **caractérisé en ce que** les éléments d'espacement (2, 12, 22) peuvent être raccordés par conjonction de forme à des éléments d'espacement supplémentaires (26) pour modifier le niveau en hauteur de la surface d'appui.

3. Anneau de réglage selon la revendication 1, **caractérisé en ce que** la matière plastique est composée au moins en partie de matériaux recyclés.

4. Anneau de réglage selon au moins l'une des revendications précédentes, **caractérisé en ce que** la matière plastique est composée essentiellement de polypropylène, notamment mélangé à du graphite.

5. Anneau de réglage selon au moins l'une des revendications précédentes, **caractérisé en ce que** l'anneau de réglage (1, 11) présente sur son côté inférieur (1b, 11b) au moins un, et notamment plusieurs évidements (7, 17) supplémentaires répartis sur le côté inférieur.

6. Anneau de réglage selon au moins la revendication 5, **caractérisé en ce que** l'évidement supplémentaire est au moins positionné et formé de telle sorte que les parties de l'anneau de réglage qui en restent présentent une épaisseur de paroi essentiellement similaire.

7. Anneau de réglage selon au moins l'une des revendications précédentes, **caractérisé en ce que** l'anneau de réglage (11, 51, 81) est muni de côtés supérieur et inférieur (11a, 11b) s'étendant essentiellement parallèlement l'un par rapport à l'autre et essentiellement perpendiculairement à l'axe de l'anneau pour utilisation comme anneau de réglage en hauteur.

8. Anneau de réglage selon au moins l'une des revendications précédentes, **caractérisé en ce que** l'anneau de réglage (1, 31, 41, 61, 71) est muni de côtés supérieur et inférieur (1a, 1b) passant de manière essentiellement adaptée l'un par rapport à l'autre pour utilisation comme anneau de réglage d'inclinaison, et **en ce que** l'inclinaison entre le côté supérieur et le côté inférieur se monte environ entre un et dix pour cent.

9. Anneau de réglage selon au moins la revendication 8, **caractérisé en ce que** le côté inférieur (1b) de l'anneau de réglage d'inclinaison (11, 31, 41, 61, 71) est essentiellement perpendiculaire à l'axe de l'anneau et le côté supérieur (1a) présente une inclinaison d'environ un à dix pour cent à l'opposé de la perpendiculaire de l'axe de l'anneau.

10. Système d'anneau de réglage pour le réglage en hauteur et/ou de l'inclinaison, composé d'au moins deux anneaux de réglage (101, 102, 103, 104, 105) placés l'un au-dessus de l'autre selon au moins l'une des revendications précédentes.
